# EUROPÄISCHE PATENTSCHRIFT

(11) **EP 0 200 092 B1**
(45) Veröffentlichungstag und Bekanntmachung des Hinweises auf die Patenterteilung: **14.09.1988**
(21) Anmeldenummer: 86105227.2
(22) Anmeldetag: 16.04.1986
(51) Int. Cl.: D01H 1/135

(54) **Spinnvorrichtung für das Offenend-Spinnen**
Spinning device for open-end spinning
Dispositif de filature à bout libre

(30) Priorität: 29.04.1985 CH 1815/85
(43) Veröffentlichungstag der Anmeldung: 05.11.1986
(73) Patentinhaber: MASCHINENFABRIK RIETER AG, CH-8406 Winterthur (CH)
(72) Erfinder: Malina, Ludek, D-8302 Kloten (DE); Ott, Ernst, D-8247 Flurlingen (DE)

(56) Entgegenhaltungen:
- BE-A- 788 245
- CH-A- 496 115
- DE-A- 2 065 428
- DE-A- 2 421 672
- DE-A- 2 538 258
- FR-A- 2 097 173
- FR-A- 2 339 006

## Beschreibung

Vorliegende Erfindung bezieht sich auf eine Spinnvorrichtung gemäss dem Oberbegriff des Patentanspruchs 1.

Durch das Schweizerpatent Nr. 529 231 ist eine solche Vorrichtung bereits bekannt. Bei dieser ist gemäss Fig. 2 ein Austrittselement mittels einer Schraube festgeklemmt und ein Abgrenzungselement auf einen Vorderdeckel aufgeschraubt. Beide dieser Teile bilden zusammen einen Abzugkanal für den vom Spinnrotor weglaufenden Faden. Beide müssen zum Auswechseln, in bezug auf die Bedienungsseite, von hinten in die Spinnvorrichtung eingeführt und aus dieser herausgenommen werden. Das Auswechseln dieser Teile dient bei diesen Vorrichtungen vor allem zum Anpassen an verschiedene Faserarten, zum Ersetzen eines defekten Teiles, oder zum Erreichen gewünschter Garneigenschaften, wie z.B. deren Haarigkeit oder Drehung.

Ein Nachteil der bekannten Spinnvorrichtung besteht darin, dass einerseits zum Auswechseln des Austrittselementes bzw. Düsenkörpers dieser von hinten in die Spinnvorrichtung eingesetzt und nach hinten herausgenommen werden muss. Wegen des von hinten her erfolgenden Auswechselns ist die Zugänglichkeit erschwert. Auch bedingen die miteinander verschraubten Teile der bekannten Vorrichtung, dass zum Auswechseln Werkzeuge, wie Schraubenzieher, Schlüssel usw. verwendet werden müssen. Ein schwerwiegender Nachteil besteht somit auch, dass dabei die Gefahr einer Beschädigung oder des Zerkratzens der Spinnvorrichtung durch die Werkzeuge besteht. Diese Gefahr wird durch die von hinten erfolgende Auswechslung noch zusätzlich erhöht. Da es sich hierbei um Anlagen von höchster Präzision handelt, können auch nur kleine Kratzer bereits nachteilige Folgen nach sich ziehen.

Die obigen Nachteile sollen gemäss vorliegender Erfindung vermieden werden. Diese weist die im kennzeichnenden Teil des Anspruchs 1 aufgeführten Merkmale auf.

Die Erfindung besitzt somit die Vorteile einer beim Auswechseln des Düsenkörpers werkzeugfreien Bedienung, welche die Möglichkeit einer Beschädigung bei einem solchen Auswechseln eliminiert und ein von vorne erfolgendes Auswechseln des Düsenkörpers, wodurch dieser Auswechselvorgang noch zusätzlich vereinfacht wird.

In einer speziellen Ausführungsform der Erfindung ist die Abzugdüse durch einen Bajonettverschluss gehalten. Das Einsetzen der Abzugdüse erfolgt bei dieser Ausführungsform in der Weise, dass man deren mit seitlichen Armen versehenen Endteil von hinten her durch eine mit der Abzugdüse und deren Armen deckungsgleiche Öffnung im Gehäusedeckel durchführt und daraufhin verdreht. Das Herausnehmen geschieht durch diese zwei, jedoch in umgekehrter Reihenfolge erfolgenden Bewegungen, also auf denkbar einfache Weise. Als Folge dieser sehr einfachen Handhabung stellt somit das Auswechseln der Azugdüse eine einfache Operation dar, welche ohne jede Schwierigkeit durchführbar ist, trotzdem sie von hinten her erfolgt, und welche ebenfalls werkzeugfrei ausgeführt werden kann.

Nachfolgend sei die Erfindung anhand von Ausführungsbeispielen und der Zeichnung näher erläutert. In der letzteren ist
Fig. 1 ein Querschnitt durch eine erfindungsgemässe Spinnvorrichtung von der Seite gesehen und
Fig. 2 ein Schnitt längs der Linie 11 der Fig. 1, welche Einzelheiten zeigt.

In einem Rotorgehäuse 12 befindet sich ein Spinnrotor 13, welcher von einer Welle 14 getragen ist. Die letztere ist in einem Rotationslager 15 rotierbar. Das Rotorgehäuse 12 weist einen Deckel auf. Zwischen diesem und dem Gehäuse 12 ist ein Dichtungsring 17 vorgesehen. Die dem Spinnrotor 13 Fasern zuführende Düse ist der Übersichtlichkeit halber nicht gezeichnet.

Der Deckel 16 trägt eine Abzugdüse 18. Diese kann auf den Deckel 16 aufgeschraubt sein. Im gezeigten Beispiel ist sie jedoch bajonettverschlussartig am Deckel befestigt. Diese Befestigung wird später ausführlich beschrieben werden. Die Düse 18 besitzt zwei Arme 19 (siehe auch Fig. 2). Sie umfasst ausserdem einen Teil eines Abzugkanals 20 für den mittels des Rotors 13 gesponnenen Faden 21.

Im weiteren ist am Deckel 16 ein Schiebesitz 22 befestigt. Von diesem ist ein Düsenkörper 23 getragen. Dieser ist in seiner Längsrichtung, d.h. in Fig. 1 in Richtung der Achse 24, verschiebbar. Der Düsenkörper 23 ist in der gezeigten Ausführungsform kreiszylindrisch. Für den Schiebesatz 22 ist eine kreiszylindrische Bohrung vorgesehen. Diese bildet für den Düsenkörper einen genau passenden Sitz, lässt ein Verschieben desselben in axialer Richtung jedoch zu. Auch der Düsenkörper 23 umfasst einen Teil des Abzugkanals 20 für den Faden 21. Am Ausgang des Kanals 20 ist ein hohlzylinderförmiges Keramikstück 25 angebracht. Dieses dient unter anderem zur Beeinflussung der Eigenschaften des Fadens 21. Dem Keramikstück 25 nachfolgend ist ein Abzugwalzenpaar 26 vorhanden.

Der Deckel 16 ist mitsamt der Abzugdüse 18 und dem Schiebesitz 22 um eine vom Rotorgehäuse 12 getragene Welle 27 schwenkbar. Das Rohr 37 dient dem Erzeugen eines Unterdrucks im Rotorgehäuse 12.

Schliesslich ist noch ein elastisches Mittel vorhanden, welches gegen den Düsenkörper 23 hin einen Druck ausübt. Im gezeigten Beispiel besteht dieses Mittel aus einer Blattfeder 28, welche ein ungefähr U-förmiges Teilstück 29 umfasst, von welchem sich zwei Schenkel 30 und 31 erstrecken. Der Schenkel 30 ist an einem festen Wandteil 32 der Spinnvorrichtung befestigt. Durch den vom Schenkel 31 auf den Düsenkörper 23 ausgeübten Druck sind die Abzugdüse 18 und der Düsenkörper 23 anliegend positioniert.

Die Abzugdüse 18 weist, wie bereits erwähnt, zwei Arme 19 auf. Diese befinden sich am der Berührungsstelle von Abzugsüse 18 und Düsenkörper 23 zugewandten Ende der Abzugdüse 18. Der Deckel 16 besitzt andererseits eine Öffnung mit einem kreiszylindrischen Teil 33 und mit Ausschnitten 34, welche mit dem Querschnitt der Düse 18 und dem Umriss der Arme 19 deckungsgleich ist. Dabei entspricht der kreiszylindrische Teil 33 dem Querschnitt der Düse 18 und entsprechen die Ausschnitte 34 den Umrissen der Arme 19. Somit kann das die Arme 19 tragende Ende der Düse 18, gemäss Fig. 1 von links her, durch die Öffnung 33, 34 hindurch gewegt werden. Wird die Düse 18 daraufhin um beispielsweise 90°C verdreht und freigegeben, so liegt sie als Folge des Drucks der Feder 28, welche über den Düsenkörper 23 auf die Abzugdüse 18 wirkt, mit ihren Armen 19 auf dem Deckel 16 auf. Die Düse 18 ist dadurch bajonettverschlussartig gehalten, wobei wegen des durch die Feder 28 ausgeübten Anpressdrucks ein Verdrehen der Düse nicht eintreten kann.

Falls, wie im Ausführungsbeispiel gezeigt, bei einer zylindrischen Ausbildung der Bohrung 36 des Schiebesitzes 22 und bei einer (mit der Achse 24) koaxialen Anordnung von Bohrung 36 und Abzugdüse 18, die Arme 19 in radialer Richtung die Bohrung 36 überragen, ergibt sich der Vorteil, dass bei herausgenommenem Düsenkörper 23 die Abzugdüse 18 nicht herausfallen kann. Ihre Arme 19 sind unter diesen Umständen auf der einen Seite durch den Rotorgehäusedeckei 16 und auf der anderen Seite durch das, in Fig. 1 linke Ende, des Schiebesitzes 22 gehalten.

Im gezeigten Beispiel weist der Düsenkörper 23 im Auflagebereich des als Blattfeder 28 ausgebildeten elastischen Mittels eine Kerbe 35 auf, auf deren Bodenfläche das freie Ende des Schenkels 31 der Feder 28 aufliegt. Die Breite der Kerbe 35 ist der Breite der Blattfeder gleich. Durch diese Ausbildung ist der Düsenkörper 23 gegen Verdrehungen um seine Achse gesichert und eine exakte rotationsmässige Positionierung des im Düsenkörper 23 verlaufenden Teils des Abzugkanals 20 auf diese Weise sichergestellt.

Zum Einsetzen oder Herausnehmen des Düsenkörpers 23 wird die Feder 28, d.h. deren Schenkel 31, in der Richtung gegen dessen Vorspannung, gemäss Fig. 1 nach rechts, z.B. von Hand weggedrückt. Daraufhin kann der Körper 23 in den Schiebesitz 22 eingesetzt oder von diesem weggenommen werden.

Anstelle einer Blattfeder 28 kann auch eine Schraubenfeder verwendet werden. In diesem Fall ergibt sich die gezeigte, einfache rotationsmässige Positionierung des durch den Düsenkörper 23 gebildeten Teil des Kanals 20 jedoch nicht.

Zur Aufnahme des Düsenkörpers 23 kann der Schiebesitz 22 statt mit einer runden Bohrung 36 mit einer wannenförmigen Einbettung versehen sein.

Ebenso können der Schiebesitz 22 und/oder der Düsenkörper 23 z.B. von einen eckigen Querschnitt aufweisender Form sein. Es kann z.B. ein Schiebesitz mit einer im Querschnitt V-förmigen Wanne oder ein Düsenkörper von prismatischem Querschnitt vorliegen.

## Patentansprüche

1. Spinnvorrichtung für das Offenend-Spinnen, welche einen sich in einem Rotorgehäuse befindlichen Spinnrotor, eine am Deckel des Rotorgehäuses befestigte Abzugdüse und einen Düsenkörper umfasst und bei weicher Vorrichtung die Abzugdüse und der Düsenkörper aneinandergefügt sind und einen Abzugkanal für den vom Spinnrotor weglaufenden Faden bilden, dadurch gekennzeichnet, dass am Deckel (16) ein Schiebesitz (22) für in axialer Richtung erfolgende Verschiebungen des Düsenkörpers (23) vorhanden ist, durch welchen die Position des in diesen hineingelegen Düsenkörpers (23) in radialer Richtung festgelegt ist und welche von einer Ausgestaltung ist, die ein Einbringen und Entnehmen des Düsenkörpers (23) von der Vorderseite der Spinnvorrichtung her gestattet und dass ein von Hand betätigbares, elastisches Mittel (28) vorgesehen ist, weiches auf dem Düsenkörper (23) an seinem der Berührungsstelle von Abzugdüse (18) und Düsenkörper (23) entfernten Ende anliegt, in axialer Richtung des Düsenkörpers (23) gegen diesen hin vorgespannt ist und ihn gegen die Abzugdüse (18) drückt.

2. Vorrichtung nach Anspruch 1, dadurch gekennzeichnet, dass die Abzugdüse (18) zylinderförmig ausgebildet ist und an ihrem vorderen, der Berührungsstelle von Abzugdüse (18) und Düsenkörper (23) zugewandten Ende mit sich in radialer Richtung erstreckenden Armen (19) versehen ist, dass der Deckel (16) eine Öffnung (33, 34) besitzt, welche mit dem Querschnitt der Abzugdüse (18) und dem Umriss der Arme (19) deckungsgleich ist, wobei nach Durchbewegen des die Arme (19) tragenden Endes der Abzugdüse (18) durch die Öffnung (33, 34) und nach Verdrehen der Abzugdüse (18) um ihre Achse (24) die Arme (19) durch den mittels des elastischen Mittels (28) vorgespannten Düsenkörper (23) an den Deckel (16) angepresst sind und die Abzugdüse (18) bajonettverschlussartig gehalten ist.

3. Vorrichtung nach Anspruch 1, dadurch gekennzeichnet, dass der Schiebesitz (22) eine zylindrische Bohrung (36) umfasst, welche für den in diese eingeführten Düsenkörper (23) eine Führung bildet, dass der Düsenkörper (23) zylindrisch ist, dass das elastische Mittel als bandförmige Blattfeder (28) ausgebildet ist, dass der Düsenkörper (23) im Auflagebereich der Feder (28) eine Kerbe (35) besitzt, welche in bezug auf den vom Düsenkörper (23) gebildeten Teil des Abzugkanals (20) eine vorgegebene Positionierung aufweist, dass die Breite der Kerbe (35) der Breite der bandförmigen Blattfeder (28) gleich ist und dass die Blattfeder (28) auf der Bodenfläche der Kerbe (35) aufliegt.

4. Vorrichtung nach Anspruch 2 und 3, dadurch gekennzeichnet, dass bei koaxialer Anordnung von Abzugdüse (18) und Bohrung (36) die Arme (19) der Abzugdüse (18) in radialer Richtung die Bohrung (36) überragen.

5. Vorrichtung nach Anspruch 3, dadurch gekennzeichnet, dass die Blattfeder (28) durch ein Band aus elastischem Material gebildet ist, welches ein ungefähr U-förmiges Teilstück (29) besitzt, von welchem sich zwei Schenkel (30,31) erstrecken, deren einer (30) an seinem Ende mit dem Gehäuse der Spinnvorrichtung fest ist und von denen der andere (31) an seinem Ende am Düsenkörper (23) aufliegt und von Hand betätigbar ist.

## Claims

1. Spinning device for open end spinning comprising a spinning rotor located in a rotor housing, a navel secured to the cover of the rotor housing and a navel body, and in which device the navel and the navel body are joined together and form a withdrawal passage for the yarn leaving the rotor, characterised in that a push-fit seat (22) is provided in the cover (16) for movements of the navel body (23) in the axial direction by means of which the position of the navel body (23) inserted therein is determined in the radial direction and which has a form permitting inserting and removal of the navel body (23) from the front face of the spinning device, and in that a manually operable elastic means (28) is provided which engages the navel body (23) at its end remote from the position of engagement of the navel (18) and navel body (23), is biased towards the navel body (23) in the axial direction thereof and presses it against the navel (18).

2. Device according to claim 1, characterised in that the navel (18) is cylindrical and is provided with arms (19) extending in the radial direction at its leading end facing the the location of contact of the navel (18) with the navel body (23), in that the cover (16) has an opening (33, 34) corresponding to the section of the navel (18) and the outline of the arms (19), so that after movement of the end of the navel carrying the arms (19) through the opening (33, 34) and rotation of the navel (18) about its axis (24) the arms (19) are pressed against the cover (16) by the navel body (23) biased by the elastic means (28) and the navel (18) is held in the manner of a bayonet connection.

3. Device according to claim 1, characterised in that the push-fit seat (22) comprises a cylindrical bore (36) forming a guide for the navel body (23) inserted therein, in that the navel body (23) is cylindrical, in that the elastic means is formed as a band-shaped leaf spring (28), in that the navel body (23) has a notch (35) in the region of engagement of the spring (28), the notch having a predetermined position with reference to the part of the withdrawal passage (20) formed by the navel (23), in that the width of the notch (35) is the same as the width of the band-shaped leaf spring (28) and in that the leaf- spring (28) engages the base surface of the notch (35).

4. Device according to claim 2 and 3, characterised in that with a coaxial arrangement of the navel (18) and bore (36) the arms (19) of the navel (18) extend beyond the bore (36) in the radial direction.

5. Device according to claim 3, characterised in that the leaf spring (28) is formed by a band of elastic material having an approximately U-shaped portion (29) from which two legs (30, 31) extend, one (30) of which is fixed at its end to the housing of the spinning device and the other (31) of which is manually operable and rests at its end on the navel body (23).

## Revendications

1. Dispositif de filage pour la filature à bout ouvert lequel comprend un rotor de filage se trouvant dans un carter de rotor, une buse d'extraction fixée sur le couvercle du carter de rotor, et un corps de buse, dispositif dans lequel la buse d'extraction et le corps de buse sont joints l'un contre l'autre et forment un canal d'extraction pour le fil sortant du rotor de filage, caractérisé par le fait qu'un siège coulissant (22) est prévu dans le couvercle (16) pour le déplacement du corps de buse (23) devant se faire dans le sens axial, déplacement par lequel la position du corps de buse (23) dans le couvercle (16) est déterminée dans le sens axial, et qui possède une configuration qui permet la mise en place et l'extraction du corps de buse (23) depuis la face frontale du dispositif de filage, et qu'un moyen élastique (28), manipulable à la main, est prévu reposant sur le corps de buse (23) sur la zone de contact située à l'extrémité la plus éloignée de la buse d'extraction (18) du corps de buse (23), qui est pré-tendu dans le sens axial contre le corps de buse (23) et qui presse celui-ci contre la buse d'extraction (18).

2. Dispositif selon la revendication 1, caractérisé par le fait que la buse d'extraction (18) possède une forme cylindrique et est pourvue de bras (19) s'étendant dans la direction radiale, sur l'extrémité de devant faisant face à l'endroit de contact de la buse d'extraction (18) et du corps de buse (23), que le couvercle (16) possède une ouverture (33, 34) qui coïncide avec la section de la buse d'extraction (18) et le contour des bras (19), et où, après mouvement de pénétration de l'extrémité de la buse d'extraction (18) portant les bras (19) dans l'ouverture (33, 34) et après rotation de la buse d'extraction (18) autour de son axe (24), les bras (19) sont pressés contre le couvercle (16) à l'aide du corps de buse (23) pré-tendu par le moyen élastique (28), et où la buse d'extraction (18) est maintenue comme un raccordement baïonnette.

3. Dispositif selon la revendication 1, caractérisé par le fait que le siège coulissant (22) possède un trou cylindrique (36) qui forme un guidage pour le corps de buse (23) que l'on introduit dans celui-ci, que le corps de buse (23) est cylindrique, que le moyen élastique est formé par un ressort à lame (28) en forme de bande, que le corps de buse (23) possède une entaille (35) qui est située dans la zone d'appui du ressort (28), entaille qui possède un positionnement donné par rapport à la partie du canal d'extraction (20) formée par le corps de buse (23), que la largeur de l'entaille (35) est égale à la largeur du ressort à la lame (28) en forme de bande, et que le ressort à la lame (28) s'appuye sur la surface de fond de l'entaille (35).

4. Dispositif selon les revendications 2 et 3, caractérisé par le fait que, avec une disposition coaxiale de la buse d'extraction (18) et du trou (36), les bras (19) de la buse d'extraction (18) dépassent le trou (36) dans le sens radial.

5. Dispositif selon la revendication 3, caractérisé par le fait que le ressort à lame (28) est formé par une bande de matière élastique qui possède un tronçon (29) en forme similaire à un U, depuis lequel deux jambes (30, 31) s'étendent, dont une (30) est fixée à son extrémité au carter du dispositif de filage, et dont l'autre jambe (31 ) s'appuye sur le corps de buse (23) avec son extrémité, et qui est manipulable à la main.
